# FASCICULE DE BREVET EUROPEEN

(11) **EP 3 754 435 B1**
(45) Date de publication et mention de la délivrance du brevet: **29.12.2021**
(21) Numéro de dépôt: 19181793.1
(22) Date de dépôt: 21.06.2019
(51) Int. Cl.: G04B 37/14

(54) **PIECE D'HORLOGERIE A CORNES RAPPORTEES**
UHR MIT AUFGESTECKTEN GEHÄUSEHÖRNERN
CLOCKPIECE WITH FITTED LUGS

(43) Date de publication de la demande: 23.12.2020
(73) Titulaire: The Swatch Group Research and Development Ltd, 2074 Marin (CH)
(72) Inventeur: JEKER, Daniel, 2853 Courfaivre (CH); TSCHUMI, Philipp, 4523 Niederwil (CH); MAZIARZ, François, 25490 Dampierre les Bois (FR)
(74) Mandataire: ICB SA

(56) Documents cités:
- EP-A2- 1 975 747
- WO-A2-2005/085962
- CH-A- 204 917
- DE-A1- 10 305 305
- IT-A1- TO20 120 648

## Description

### DOMAINE TECHNIQUE

L'invention concerne une boîte de montre et plus précisément une boite de montre-bracelet.

### ART ANTERIEUR

Le document de brevet publié DE 103 05 305 décrit une montre-bracelet comprenant une carrure et deux longerons amovibles disposés de part et d'autre de la carrure. Chacun des longerons est délimité à ses extrémités par des cornes adaptées pour recevoir les deux barrettes destinées à la fixation du bracelet. Le maintien des longerons sur la carrure est assuré par les deux barrettes qui relient de manière rigide les cornes respectives aux moyens de fixation à vis. Cette montre-bracelet présente l'inconvénient de ne pas permettre de changer cornes de manière aisée et non contraignante pour changer l'esthétique de la boite de montre en ce qu'un outil est nécessaire pour desserrer les vis afin de libérer les longerons et procéder au changement des cornes.

CH 204 917 A a pour objet une boîte de montre à cornes pour montres bracelets destinées à être assujetties sur le côté du poignet à l'aide d'un dispositif d'attache.

### EXPOSÉ DE L'INVENTION

L'invention a pour objectif de pallier au moins un des inconvénients de l'état de la technique susmentionné. Plus particulièrement, l'invention a pour objectif de simplifier la réalisation d'une boîte de montre. La présente invention concerne une boîte de montre pour montre-bracelet comprenant : une carrure comportant une paroi latérale présentant deux flancs disposés de part et d'autre d'un plan médian s'étendant dans un sens longitudinal du bracelet; deux longerons séparés et disposés de part et d'autre de la carrure, chaque longeron s'étendant au-delà de l'espace occupé par la carrure dans le sens longitudinal du bracelet et présentant une portion médiane de forme complémentaire au flanc correspondant de la carrure, chaque longeron étant fixé de manière amovible et coulissante à la carrure; une lunette solidarisée à la carrure sur une face supérieure de la carrure; un fond fixé sur une face inférieure de la carrure ; remarquable en ce que chaque longeron est bloqué en translation selon la direction de coulissement sur la carrure par la lunette.

Selon un mode avantageux de l'invention, une portion d'une face inférieure de la lunette vient en appui sur des bords supérieurs des deux longerons respectifs.

Selon un mode avantageux de l'invention, la carrure comprend une collerette filetée dans la partie supérieure de la carrure et la lunette est vissée sur la collerette pour assurer le blocage en translation des longerons sur la carrure.

Selon un mode avantageux de l'invention, chaque fixation coulissante amovible comprend au moins une rainure formée sur la paroi de la carrure, ladite rainure s'étendant perpendiculairement par rapport au fond de ladite boîte.

Selon un mode avantageux de l'invention, l'au moins une rainure de chaque fixation coulissante amovible comprend une paire de rainures.

Selon un mode avantageux de l'invention, la première paire et la deuxième paire de rainures sont disposées respectivement de part et d'autre du plan médian.

Selon un mode avantageux de l'invention, la première paire et la deuxième paire de rainures sont disposées symétriquement de part et d'autre du plan médian.

Selon un mode avantageux de l'invention, les rainures de la première paire ou de la deuxième paire de rainures sont disposées symétriquement de part et d'autre d'un plan orthogonal au plan médian et au sens longitudinal du bracelet.

Selon un mode avantageux de l'invention, la paroi annulaire.

Selon un mode avantageux de l'invention, un plan passant par l'axe de référence et par une des rainures de la carrure forme angle compris entre 10 et 45° par rapport au plan médian.

Selon un mode avantageux de l'invention, chaque rainure est fermée par une surface de butée.

Selon un mode avantageux de l'invention, la surface de butée est disposée à hauteur du fond de la boîte dans une direction perpendiculaire au fond de la boîte de montre.

Selon un mode avantageux de l'invention, la surface de butée est définie par une portion d'un bord du fond.

Selon un mode avantageux de l'invention, chaque rainure est ouverte au niveau d'une partie supérieure de la carrure.

Selon un mode avantageux de l'invention, chaque longeron comprend une paire de nervures de forme complémentaire destinée à être insérée dans chaque rainure correspondante formée dans la carrure.

Selon un mode avantageux de l'invention, chaque longeron présente une forme allongée en arc et la paire de nervures est formée sur une paroi interne dudit longeron, ladite paroi étant délimitée de part et d'autre par la paire de nervures.

Selon un mode avantageux de l'invention, chaque longeron comprend deux gorges disposées sur ladite paroi et adjacentes aux deux nervures respectives.

Selon un mode avantageux de l'invention, la carrure comprend un épaulement encerclant la collerette filetée.

Selon un mode avantageux de l'invention, une autre portion de la face inférieure de la lunette vient en appui sur l'épaulement.

Selon un mode avantageux de l'invention, la portion médiane de chacun des longerons se termine à ses deux extrémités par une partie terminale formant des cornes de fixation, chaque corne étant adaptée pour recevoir une extrémité d'une barrette de bracelet.

Selon un mode avantageux de l'invention, la carrure est fabriquée avec un premier matériau et les deux longerons avec un deuxième matériau, le premier matériau étant identique au ou différent du deuxième.

Selon un mode avantageux de l'invention, la carrure ou chaque longeron présente une couche de revêtement.

Selon un mode avantageux de l'invention, la carrure et les longerons présentent respectivement des couches de revêtement.

Selon un mode avantageux de l'invention, la composition de la couche de revêtement de la carrure est différente de ou identique à la composition de chacune des couches de revêtement des deux longerons.

Selon un mode avantageux de l'invention, l'un des deux longerons comprend une encoche pour permettre le passage d'une tige d'un remontoir.

L'invention concerne aussi une montre bracelet comprenant la boîte montre.

De manière générale, les modes avantageux de chaque objet de l'invention sont également applicables aux autres objets de l'invention. Dans la mesure du possible, chaque objet de l'invention est combinable aux autres objets. Les objets de l'invention sont également combinables aux modes de réalisation de la description, qui en plus sont combinables entre eux.

Les mesures de l'invention sont intéressantes en ce qu'elles permettent de simplifier les étapes d'usinage de la carrure dont la forme est moins complexe en l'absence de cornes. Mais aussi, elles permettent de marier différentes matières afin d'optimiser la résistance de la montre. De surcroît, elles permettent de pouvoir transformer la montre-bracelet en montre-gousset en remplaçant les cornes par des éléments appropriés pour l'attache d'une chaînette, par exemple. Enfin, la démarcation entre les longerons et la carrure est très peu marquée.

### DESCRIPTION BRÈVE DES FIGURES

D'autres caractéristiques et avantages de la présente invention seront mieux compris à l'aide de la description et des dessins.
La figure 1 représente une vue schématique éclatée d'une boîte de montre selon l'invention.
La figure 2 illustre une vue schématique d'une boîte de montre assemblée selon l'invention.

### DESCRIPTION DES MODES DE RÉALISATION

La figure 1 représente une boîte 2 de montre selon l'invention en vue éclatée. La boîte 2 de montre pour montre-bracelet illustrée comporte une carrure 4, deux longerons 6A, 6B et une lunette 8. La boîte 2 de montre présente un plan médian (pas illustré) s'étendant dans un sens longitudinal du bracelet (pas illustré). Le plan médian est un plan de symétrie de la carrure 4 de forme (sensiblement) cylindrique présentant un axe dit de référence, cet axe étant inclus dans le plan médian. La carrure 4 comporte une paroi 10 latérale présentant deux flancs 12A, 12B disposés de part et d'autre du plan médian. Dans la figure 1, les flancs 12A, 12B sont sous forme d'arc de cylindre.

Les deux longerons 6A, 6B sont conçus pour être fixés de part et d'autre de la carrure 4. Les longerons 6A, 6B s'étendent au-delà de l'espace occupé par la carrure 4 dans le sens longitudinal du bracelet lorsque ces derniers sont montés sur la carrure 4 (voir figure 2). Chaque longeron 6A, 6B présente une portion médiane de forme complémentaire au flanc correspondant de la carrure 4. Chaque longeron 6A, 6B est fixé à la carrure 4 de manière amovible et coulissante. Chaque longeron 6A, 6B est bloqué en translation selon la direction de coulissement sur la carrure 4 par la lunette 8. La fixation coulissante amovible peut comprendre deux paires de rainures 14A, 14B formées sur la paroi 10 de la carrure 4. La première paire et la deuxième paire de rainures 14A, 14B peuvent être disposées de manière symétrique de part et d'autre du plan médian. En outre, les rainures 14A, 14B d'une des deux paires peuvent être disposées symétriquement de part et d'autre d'un plan orthogonal au plan médian et au sens longitudinal du bracelet. Chaque rainure 14A, 14B peut être disposée de manière à ce qu'un plan passant par l'axe de référence et la rainure 14A, 14B en question forment un angle compris entre 10 et 45° par rapport au plan médian. Chaque rainure 14A, 14B peut être ouverte au niveau d'une partie supérieure (par exemple au niveau d'une face supérieure de la carrure 4) de la carrure 4. Les deux longerons 6A, 6B peuvent chacun comprendre une paire de nervures 16A, 16B, 16C, 16D destinée à être insérée dans chaque rainure 14A, 14B correspondante formée dans la carrure 4. Les deux longerons 6A, 6B peuvent chacun présenter une forme allongée en arc et/ou les nervures 16A, 16B, 16C, 16D peuvent être formées aux extrémités de ces derniers.

La lunette 8 est destinée à être solidaire à la carrure 4. A cette fin, la lunette 8 peut être vissée sur une collerette 18 formée sur la partie supérieure de la carrure 4. Dans cette configuration, la collerette 18 présente un filet destiné à s'engager avec un filet correspondant formé sur une face interne de la lunette 8.

La boîte 2 de montre comprend aussi un fond 20 fixé sur une face inférieure de la carrure 4. La surface de butée associée à chacune des rainures 14A, 14B peut être définie par une portion correspondante en bordure du fond 20. De façon avantageuse, chaque rainure 14A, 14B peut s'étendre perpendiculairement par rapport au fond de la boîte 2. Chaque rainure 14A, 14B à hauteur du fond 20 de la boîte 2 peut être fermée.

Les longerons 6A, 6B sont maintenus par la lunette 8 de manière à ce qu'une portion de la face inférieure de la lunette 8 vienne en appui sur des bords supérieurs des deux longerons 6A, 6B respectifs. La carrure 4 peut comprendre un épaulement 22 encerclant la collerette 18 filetée. Il est aussi prévu qu'une autre portion de la face inférieure de la lunette 8 puisse venir en appui sur l'épaulement 22.

Chaque longeron 6A, 6B peut présenter à ses deux extrémités des cornes 24A, 24B, 24C, 24D de fixation de bracelet, chaque corne étant adaptée pour recevoir une extrémité d'une barrette de fixation de bracelet. Chaque longeron 6A, 6B peut comprendre deux gorges 26A, 26B, 26C, 26D disposées adjacentes aux deux nervures 16A, 16B, 16C, 16D respectives, sur une paroi latérale interne de chaque longeron 6A, 6B, la paroi latérale interne reliant les deux nervures 16A, 16B, 16C, 16D.

En outre, la carrure 4 peut être fabriquée avec un premier matériau et les deux longerons 6A, 6B avec un deuxième matériau, le premier matériau étant de préférence différent du deuxième. Alternativement, pour certaines applications, les matériaux choisis pour la carrure 4 et les longerons 6A, 6B peuvent être les mêmes. Le premier et/ou le deuxième matériau peut être de l'acier inoxydable (généralement acier 316L), de l'or, du platine, du titane, du laiton, de la céramique, du pastique, du carbone, du bois, de l'argent, un autre métal, un alliage métallique, ou toute combinaison de ces derniers.

De façon avantageuse, la carrure 4 et les longerons 6A, 6B peuvent présenter respectivement (au moins) des couches de revêtement. Lorsque la carrure 4 et les longerons 6A, 6B présentent respectivement des couches de revêtement dont la composition est identique, le matériau de la carrure 4 peut être différent de celui du matériau des deux longerons 6A, 6B et ce, afin d'optimiser les coûts de fabrication et/ou d'optimiser la résistance de la boîte 2 de montre. Chaque couche peut être une couche métallique, un vernis ou une couche pigmentée, ou toute combinaison de ces dernières.

En outre, l'un des deux longerons 6A, 6B peut comprendre une encoche 28 pour permettre le passage d'une tige d'un remontoir.

La figure 2 représente une vue schématique de la boîte 2 de montre montée selon l'invention.

L'invention concerne aussi une montre bracelet comprenant une boîte 2 de montre comprenant les caractéristiques de la boîte 2 de montre présentée ci-dessus.

Alors qu'un mode de réalisation particulier vient d'être décrit en détail, l'homme du métier appréciera que diverses modifications et alternatives à celui-ci puissent être envisagées à la lumière de l'enseignement global apporté par la présente description. On pourra notamment prévoir de fixer la lunette par d"autres moyens que par vissage de la lunette elle-même sur la carrure, par exemple par encliquetage, clipsage ou encore par vissage à l'aide de vis ou analogue. Par conséquent, les agencements spécifiques décrits ci-dedans sont censés être donnés uniquement à titre d'illustration, sans intention de limiter la portée de l'invention.

## Revendications

1. Boîte (2) de montre pour montre-bracelet comprenant :
- une carrure (4) comportant une paroi (10) latérale présentant deux flancs (12A, 12B) disposés de part et d'autre d'un plan médian s'étendant dans un sens longitudinal du bracelet ;
- deux longerons (6A, 6B) disposés de part et d'autre de la carrure (4), chaque longeron (6A, 6B) s'étendant au-delà de l'espace occupé par la carrure (4) dans le sens longitudinal du bracelet et présentant une portion médiane de forme complémentaire au flanc (12A, 12B) correspondant de la carrure (4), chaque longeron (6A, 6B) étant fixé de manière amovible et coulissante à la carrure (4) ;
- une lunette (8) solidarisée à la carrure (4) sur une face supérieure de la carrure (4);
- un fond (20) fixé sur une face inférieure de la carrure (4) ;
**caractérisée en ce que** chaque longeron (6A, 6B) est bloqué en translation selon la direction de coulissement sur la carrure (4) par la lunette (8).

2. Boîte (2) de montre selon la revendication 1, **caractérisée en ce qu'**une portion d'une face inférieure de la lunette (8) vient en appui sur des bords supérieurs des deux longerons (6A, 6B) respectifs.

3. Boîte (2) de montre selon la revendication 1 ou 2, **caractérisée en ce que** la carrure (4) comprend une collerette (18) filetée dans la partie supérieure de la carrure (4) et **en ce que** la lunette est vissée sur la collerette pour assurer le blocage en translation des longerons (6A, 6B) sur la carrure (4)

4. Boîte (2) de montre selon l'une des revendications précédentes, **caractérisée en ce que** chaque fixation coulissante amovible comprend au moins une rainure (14A, 14B) formée sur la paroi (10) de la carrure (4), ladite rainure (14A, 14B) s'étendant perpendiculairement par rapport au fond (20) de ladite boîte (2).

5. Boîte (2) de montre selon la revendication 4, **caractérisé en ce que** l'au moins une rainure (14A, 14B) de chaque fixation coulissante amovible comprend une paire de rainures (14A, 14B).

6. Boîte (2) de montre selon la revendication 5, **caractérisée en ce que** la première paire et la deuxième paire de rainures (14A, 14B) sont disposées respectivement de part et d'autre du plan médian.

7. Boîte (2) de montre selon la revendication 6, **caractérisée en ce que** la première paire et la deuxième paire de rainures (14A, 14B) sont disposées symétriquement de part et d'autre du plan médian.

8. Boîte (2) de montre selon la revendication 5, 6 ou 7, **caractérisée en ce que** les rainures (14A, 14B) de la première paire ou de la deuxième paire de rainures sont disposées symétriquement de part et d'autre d'un plan orthogonal au plan médian et au sens longitudinal du bracelet.

9. Boîte (2) de montre selon l'une des revendications 4 à 8, **caractérisée en ce que** la paroi (10) annulaire présente une forme cylindrique ayant un axe de référence.

10. Boîte (2) de montre selon l'une des revendications 4 à 9, **caractérisée en ce qu'**un plan passant par l'axe de référence et par une des rainures (14A, 14B) de la carrure (4) forme angle compris entre 10 et 45° par rapport au plan médian.

11. Boîte (2) de montre selon l'une des revendications 4 à 10, **caractérisée en ce que** chaque rainure (14A, 14B) est fermée par une surface de butée.

12. Boîte (2) de montre selon la revendication précédente, **caractérisée en ce que** la surface de butée est disposée à hauteur du fond (20) de la boîte (2) dans une direction perpendiculaire au fond (20) de la boîte (2) de montre.

13. Boîte (2) de montre selon la revendication précédente, **caractérisée en ce que** la surface de butée est définie par une portion d'un bord du fond (20).

14. Boîte (2) de montre selon l'une des revendications 4 à 13, **caractérisée en ce que** chaque rainure (14A, 14B) est ouverte au niveau d'une partie supérieure de la carrure.

15. Boîte (2) de montre selon l'une des revendications 4 à 14, **caractérisée** en que chaque longeron (6A, 6B) comprend une paire de nervures (16A, 16B, 16C, 16D) de forme complémentaire destinée à être insérée dans chaque rainure (14A, 14B) correspondante formée dans la carrure (4).

16. Boîte (2) de montre selon la revendication précédente, **caractérisée** en que chaque longeron (6A, 6B) présente une forme allongée en arc et la paire de nervures (16A, 16B, 16C, 16D) est formée sur une surface interne dudit longeron, ladite paroi étant délimitée de part et d'autre par chaque nervure de la paire de nervures (16A, 16B, 16C, 16D).

17. Boîte (2) de montre selon la revendication précédente, **caractérisée** en que chaque longeron (6A, 6B) comprend deux gorges (26A, 26B, 26C, 26D) disposées sur ladite paroi et adjacentes aux deux nervures (16A, 16B, 16C, 16D) respectives.

18. Boîte (2) de montre selon l'une des revendications 5 à 17, lorsqu'elles dépendent de la revendication 3 au moins, **caractérisée en ce que** la carrure (4) comprend un épaulement (22) encerclant la collerette (18) filetée.

19. Boîte (2) de montre selon l'une des revendications précédentes, **caractérisée** en que la portion médiane de chacun des longerons (6A, 6B) se termine à ses deux extrémités par une partie terminale formant des cornes (24A, 24B, 24C, 24D) de fixation, chaque corne étant adaptée pour recevoir une extrémité d'une barrette de bracelet.

20. Boîte (2) de montre selon l'une des revendications précédentes, **caractérisée en ce que** la carrure (4) est fabriquée avec un premier matériau et les deux longerons (6A, 6B) avec un deuxième matériau, le premier matériau étant identique au ou différent du deuxième.

21. Boîte (2) de montre selon l'une des revendications précédentes, **caractérisée en ce que** la carrure (4) ou chaque longeron (6A, 6B) présente une couche de revêtement.

22. Boîte (2) de montre selon l'une des revendications 1 à 21, **caractérisée en ce que** la carrure (4) et les longerons (6A, 6B) présentent respectivement des couches de revêtement.

23. Boîte (2) de montre selon la revendication précédente, **caractérisée en ce que** la composition de la couche de revêtement de la carrure (4) est différente de ou identique à la composition de chacune des couches de revêtement des deux longerons (6A, 6B).

24. Boîte (2) de montre selon la revendication précédente, **caractérisée en ce que** l'un des deux longerons (6A, 6B) comprend une encoche (28) pour permettre le passage d'une tige d'un remontoir.

25. Montre-bracelet comprenant une boîte (2) de montre, **caractérisée en ce que** la boîte (2) de montre est selon l'une des revendications précédentes.

## Patentansprüche

1. Uhrengehäuse (2) für Uhrenarmband, umfassend:
- einen Mittelteil (4), der eine Seitenwand aufweist (10), die über zwei Flanken (12A, 12B) verfügt, die auf beiden Seiten einer sich in Längsrichtung des Armbands erstreckenden Mittelebene angeordnet sind;
- zwei Seitenelemente (6A, 6B), die beiderseits des Mittelteils (4) angeordnet sind, wobei sich jedes Seitenelement (6A, 6B) über den vom Mittelteil (4) eingenommenen Raum in Längsrichtung des Armbandes hinaus erstreckt und über einen Mittelbereich verfügt mit komplementärer Form zur entsprechenden Flanke (12A, 12B) des Mittelteils (4), wobei jedes Seitenelement (6A, 6B) abnehmbar und verschiebbar am Mittelteil (4) befestigt ist;
- eine Lünette (8), die auf einer Oberseite des Mittelteils (4) fest mit dem Mittelteil (4) verbunden ist;
- einen Boden (20), der an einer Unterseite des Mittelteils (4) befestigt ist;
**dadurch gekennzeichnet, dass** jedes Seitenelement (6A, 6B) in der Verschieberichtung am Mittelteil (4) durch die Lünette (8) in Translation blockiert ist.

2. Uhrengehäuse (2) nach Anspruch 1, **dadurch gekennzeichnet, dass** jeweils ein Bereich einer Unterseite der Lünette (8) an den oberen Kanten der beiden Seitenelement (6A, 6B) anliegt.

3. Uhrengehäuse (2) nach Anspruch 1 oder 2, **dadurch gekennzeichnet, dass** der Mittelteil (4) ein in den Oberteil des Mittelteils (4) eingeschraubtes Bördel (18) umfasst und dass die Lünette auf dem Bördel angeschraubt ist, um die Translation der Seitenelemente (6A, 6B) auf dem Mittelteil (4) zu blockieren.

4. Uhrengehäuse (2) nach einem der vorhergehenden Ansprüche, **dadurch gekennzeichnet, dass** jede abnehmbare Verschiebebefestigung mindestens eine in der Wand (10) des Mittelteils (4) ausgebildete Nut (14A, 14B) umfasst, wobei sich die Nut (14A, 14B) perpendikular zum Boden (20) des Gehäuses (2) erstreckt.

5. Uhrengehäuse (2) nach Anspruch 4, **dadurch gekennzeichnet, dass** die mindestens eine Nut (14A, 14B) jeder abnehmbaren Verschiebebefestigung ein Nutenpaar (14A, 14B) umfasst.

6. Uhrengehäuse (2) nach Anspruch 5, **dadurch gekennzeichnet, dass** das erste Nutenpaar und das zweite Nutenpaar (14A, 14B) jeweils auf beiden Seiten der Mittelebene angeordnet sind.

7. Uhrengehäuse (2) nach Anspruch 6, **dadurch gekennzeichnet, dass** das erste Nutenpaar und das zweite Nutenpaar (14A, 14B) symmetrisch beiderseits der Mittelebene angeordnet sind.

8. Uhrengehäuse (2) nach Anspruch 5, 6 oder 7, **dadurch gekennzeichnet, dass** die Nuten (14A, 14B) des ersten Nutenpaares oder des zweiten Nutenpaares symmetrisch beiderseits einer zur Mittelebene orthogonalen Ebene angeordnet sind und in Längsrichtung des Armbands.

9. Uhrengehäuse (2) nach einem der Ansprüche 4 bis 8, **dadurch gekennzeichnet, dass** die Ringwand (10) über eine zylindrische Form mit einer Bezugsachse verfügt.

10. Uhrengehäuse (2) nach einem der Ansprüche 4 bis 9, **dadurch gekennzeichnet, dass** eine Ebene, die durch die Bezugsachse und durch eine der Nuten (14A, 14B) des Mittelteils (4) verläuft, einen Winkel zwischen 10 und 45° in Bezug auf die Mittelebene bildet.

11. Uhrengehäuse (2) nach einem der Ansprüche 4 bis 10, **dadurch gekennzeichnet, dass** jede Nut (14A, 14B) durch eine Anschlagfläche verschlossen ist.

12. Uhrengehäuse (2) nach dem vorhergehenden Anspruch, **dadurch gekennzeichnet, dass** die Anschlagfläche auf Höhe des Bodens (20) des Gehäuses (2) in einer Richtung perpendikular zum Boden (20) des Uhrengehäuses (2) angeordnet ist.

13. Uhrengehäuse (2) nach dem vorhergehenden Anspruch, **dadurch gekennzeichnet, dass** die Anschlagfläche durch einen Bereich einer Kante des Bodens (20) definiert ist.

14. Uhrengehäuse (2) nach einem der Ansprüche 4 bis 13, **dadurch gekennzeichnet, dass** jede Nut (14A, 14B) im Bereich eines Oberteils des Mittelteils offen ist.

15. Uhrengehäuse (2) nach einem der Ansprüche 4 bis 14, **dadurch gekennzeichnet, dass** jedes Seitenelement (6A, 6B) ein Rippenpaar (16A, 16B, 16C, 16D) mit komplementärer Form umfasst, das dazu bestimmt ist, in jede entsprechende Nut (14A, 14B) eingefügt zu werden, die im Mittelteil (4) ausgebildet ist.

16. Uhrengehäuse (2) nach dem vorhergehenden Anspruch, **dadurch gekennzeichnet, dass** jedes Seitenelement (6A, 6B) über eine langgestreckte Bogenform verfügt und das Rippenpaar (16A, 16B, 16C, 16D) an einer Innenfläche des Seitenelements ausgebildet ist, wobei die Wand auf beiden Seiten durch jede Rippe des Rippenpaares (16A, 16B, 16C, 16D) begrenzt ist.

17. Uhrengehäuse (2) nach dem vorhergehenden Anspruch, **dadurch gekennzeichnet, dass** jedes Seitenelement (6A, 6B) zwei Hohlkehlen (26A, 26B, 26C, 26D) umfasst, die an der Wand angeordnet sind und angrenzend an die beiden jeweiligen Rippen (16A, 16B, 16C, 16D).

18. Uhrengehäuse (2) nach einem der Ansprüche 5 bis 17, wenn er mindestens von Anspruch 3 abhängt, **dadurch gekennzeichnet, dass** der Mittelteil (4) eine Schulter (22) umfasst, die das eingeschraubte Bördel (18) umgibt.

19. Uhrengehäuse (2) nach einem der vorhergehenden Ansprüche, **dadurch gekennzeichnet, dass** der Mittelbereich jedes der Seitenelemente (6A, 6B) an seinen beiden Enden mit einem Endstück endet, das Befestigungshörner (24A, 24B, 24C, 24D) bildet, wobei jedes Horn dazu geeignet ist, ein Ende einer Armbandspange aufzunehmen.

20. Uhrengehäuse (2) nach einem der vorhergehenden Ansprüche, **dadurch gekennzeichnet, dass** der Mittelteil (4) aus einem ersten Material und die beiden Seitenelemente (6A, 6B) aus einem zweiten Material gefertigt sind, wobei das erste Material identisch oder verschieden vom zweiten ist.

21. Uhrengehäuse (2) nach einem der vorhergehenden Ansprüche, **dadurch gekennzeichnet, dass** der Mittelteil (4) oder jedes Seitenelement (6A, 6B) über eine Deckschicht verfügt.

22. Uhrengehäuse (2) nach einem der Ansprüche 1 bis 21, **dadurch gekennzeichnet, dass** der Mittelteil (4) und die Seitenelemente (6A, 6B) jeweils über Deckschichten verfügen.

23. Uhrengehäuse (2) nach dem vorhergehenden Anspruch, **dadurch gekennzeichnet, dass** die Zusammensetzung der Deckschicht des Mittelteils (4) unterschiedlich oder identisch mit der Zusammensetzung jeder der Deckschichten der beiden Seitenelemente (6A, 6B) ist.

24. Uhrengehäuse (2) nach dem vorhergehenden Anspruch, **dadurch gekennzeichnet, dass** eines der beiden Seitenelemente (6A, 6B) eine Kerbe (28) umfasst, um den Durchgang einer Aufzugswelle zu ermöglichen.

25. Uhrenarmband, umfassend ein Uhrengehäuse (2), **dadurch gekennzeichnet, dass** das Uhrengehäuse (2) einem der vorhergehenden Ansprüche entspricht.

## Claims

1. Watch case (2) for wristwatches comprising:
- a middle part (4) comprising a side wall (10) having two sides (12A, 12B) arranged on either side of a median plane extending in a longitudinal direction of the watch band;
- two side members (6A, 6B) arranged on either side of the middle part (4), each side member (6A, 6B) extending beyond the space occupied by the middle part (4) in the longitudinal direction of the watch band and having a median portion of complementary shape to the corresponding side (12A, 12B) of the middle part (4), each side member (6A, 6B) being slidably and removably attached to the middle part (4);
- a bezel (8) secured to the middle part (4) on an upper face of the middle part (4);
- a back cover (20) attached to a lower face of the middle part (4);
**characterized in that** each side member (6A, 6B) is blocked in translation in the direction of sliding on the middle part (4) by the bezel (8).

2. Watch case (2) according to claim 1, **characterized in that** one portion of a lower face of the bezel (8) rests on upper edges of the two respective side members (6A, 6B).

3. Watch case (2) according to claim 1 or 2, **characterized in that** the middle part (4) comprises a threaded collar (18) in the upper portion of the middle part (4) and **in that** the bezel is screwed onto the collar in order to block the side members (6A, 6B) in translation on the middle part (4).

4. Watch case (2) according to any of the preceding claims, **characterized in that** each removable sliding attachment comprises at least one groove (14A, 14B) formed on the wall (10) of the middle part (4), said groove (14A, 14B) extending perpendicularly with respect to the back cover (20) of said case (2).

5. Watch case (2) according to claim 4, **characterized in that** the at least one groove (14A, 14B) of each removable sliding attachment comprises a pair of grooves (14A, 14B).

6. Watch case (2) according to claim 5, **characterized in that** the first pair and the second pair of grooves (14A, 14B) are respectively arranged on either side of the median plane.

7. Watch case (2) according to claim 6, **characterized in that** the first pair and the second pair of grooves (14A, 14B) are arranged symmetrically on either side of the median plane.

8. Watch case (2) according to claim 5, 6 or 7, **characterized in that** the grooves (14A, 14B) of the first pair or of the second pair of grooves are arranged symmetrically on either side of a plane orthogonal to the median plane and to the longitudinal direction of the watch band.

9. Watch case (2) according to any of claims 4 to 8, **characterized in that** the annular wall (10) has a cylindrical shape having a reference axis.

10. Watch case (2) according to any of claims 4 to 9, **characterized in that** a plane passing through the reference axis and through one of the grooves (14A, 14B) of the middle part (4) forms an angle of between 10 and 45° with respect to the median plane.

11. Watch case (2) according to any of claims 4 to 10, **characterized in that** each groove (14A, 14B) is closed by a stop surface.

12. Watch case (2) according to the preceding claim, **characterized in that** the stop surface is arranged on the back (20) of the case (2) in a direction perpendicular to the back (20) of the watch case (2).

13. Watch case (2) according to the preceding claim, **characterized in that** the stop surface is defined by one portion of an edge of the back cover (20).

14. Watch case (2) according to any of claims 4 to 13, **characterized in that** each groove (14A, 14B) is open on an upper portion of the middle part.

15. Watch case (2) according to any of claims 4 to 14, **characterized in that** each side member (6A, 6B) comprises a pair of ribs (16A, 16B, 16C, 16D) of complementary shape intended to be inserted into each corresponding groove (14A, 14B) formed in the middle part (4).

16. Watch case (2) according to the preceding claim, **characterized in that** each side member (6A, 6B) has an elongated arc shape and the pair of ribs (16A, 16B, 16C, 16D) is formed on an inner surface of said side member, said wall being delimited on either side by each rib of the pair of ribs (16A, 16B, 16C, 16D).

17. Watch case (2) according to the preceding claim, **characterized in that** each side member (6A, 6B) comprises two slots (26A, 26B, 26C, 26D) arranged on said wall and adjacent to the two respective ribs (16A, 16B, 16C, 16D).

18. Watch case (2) according to any of claims 5 to 17, when they depend on claim 3 at least, **characterized in that** the middle part (4) comprises a shoulder (22) encircling the threaded collar (18).

19. Watch case (2) according to any of the preceding claims, **characterized in that** the median portion of each of the side members (6A, 6B) ends at both ends thereof in a terminal portion forming attachment horns (24A, 24B, 24C, 24D), each horn being adapted to receive one end of a watch band pin.

20. Watch case (2) according to any of the preceding claims, **characterized in that** the middle part (4) is fabricated with a first material and the two side members (6A, 6B) with a second material, the first material being identical to or different from the second.

21. Watch case (2) according to any of the preceding claims, **characterized in that** the middle part (4) or each side member (6A, 6B) has a coating layer.

22. Watch case (2) according to any of claims 1 to 21, **characterized in that** the case middle (4) and the side members (6A, 6B), respectively, have coating layers.

23. Watch case (2) according to the preceding claim, **characterized in that** the composition of the coating layer of the middle part (4) is different from or identical to the composition of each of the coating layers of the two side members (6A, 6B).

24. Watch case (2) according to the preceding claim, **characterized in that** one of the two side members (6A, 6B) can comprise a notch (28) for the passage of a winding stem.

25. Wristwatch case comprising a watch case (2), **characterized in that** the watch case (2) conforms to any of the preceding claims.
